# FASCICULE DE BREVET EUROPEEN

(11) **EP 0 100 742 B1**
(45) Date de publication et mention de la délivrance du brevet: **09.10.1985**
(21) Numéro de dépôt: 83420123.8
(22) Date de dépôt: 19.07.1983
(51) Int. Cl.: D06F 95/00

(54) **Matériau permettant de laver dans un même bain un mélange d'articles textiles et procédé de lavage mettant en oeuvre un tel matériau**
Material zum Waschen verschiedener Textilien im gleichen Bad, und Waschverfahren unter Verwendung eines derartigen Materials
Material for washing different textile articles in the same bath and method using such a material

(30) Priorité: 20.07.1982 FR 8212851
(43) Date de publication de la demande: 15.02.1984
(73) Titulaire: Centre Technique Industriel dit INSTITUT TEXTILE DE FRANCE, 92100 Boulogne S/Seine (FR)
(72) Inventeur: Wattiez, Daniel, F-69380 Lozanne (FR); Hennion, Jean-Claude, F-59370 Mons-En-Baroeul (FR)
(74) Mandataire: Laurent, Michel

## Description

La présente invention concerne un perfectionnement apporté aux techniques de lavage d'articles textiles au moyen de machines à laver conventionnelles.

Elle a trait plus particulièrement à un nouvel accessoire, désigné dans la présente description par le terme « matériau », qui permet de laver simultanément, dans un même bain, un mélange d'articles dont certains sont susceptibles de se décolorer lors du cycle de traitement, les colorants diffusant dans le bain de lavage pouvant monter sur les autres articles.

Parmi les problèmes que pose l'utilisation des machines à laver le linge, l'un des principaux est celui du lavage des articles teints. En effet, dans de nombreux cas, le manque de solidité de certains colorants entraîne une diffusion desdits colorants dans le bain de lavage et, très souvent, la montée de ces colorants sur les autres articles.

Pour cette raison, dans la plupart des cas, il est nécessaire, préalablement au lavage, de trier les articles, ceux de couleur claire ou blanche étant séparés de ceux de couleur plus foncée et les - deux types d'articles ainsi séparés étant alors lavés dans des machines différentes et non pas simultanément.

A ce jour, diverses solutions ont été envisagées pour résoudre le problème de la redéposition des colorants qui diffusent dans le bain mais jamais il n'avait été proposé une solution permettant, d'une part, de résoudre ce problème et, d'autre part, de permettre de laver simultanément, dans un même bain, deux types d'articles textiles, les articles du premier type étant teints avec des colorants susceptibles de diffuser dans le bain de lavage et de monter sur ceux du deuxième type.

Aussi, il a été proposé, dans l'US-A-2 426 843 de laver simultanément dans un même bain des articles différents en utilisant des sacs de rangement adaptés en fonction de chaque type d'articles à laver étant donné qu'il est admis que les articles de couleur blanche doivent être plus intensément lavés que les articles imprimés ou de couleur claire qui, eux-mêmes, doivent l'être plus que les articles de couleur foncée.

Pour résoudre ce problème, ce document décrit une solution qui consiste à diviser les articles en lots (blanc-clair-foncé) et à disposer chacun des lots ainsi formés dans des sacs présentant des mailles de porosités différentes, cette porosité étant d'autant plus importante que l'article que contient le sac est de couleur claire. Par suite, le volume d'eau qui passe à travers le sac et permet de réaliser le lavage, sera fonction de la porosité des maillles.

Une telle solution permet donc bien de laver un même bain des articles de nature différente mais en aucun cas, ne permet de résoudre le problème de l'élimination des phénomènes de redéposition des colorants qui peuvent diffuser dans le bain.

Le brevet européen EP-A-0 033 815 décrit quant à lui, une solution qui vise à empêcher la redéposition des colorants diffusant dans le bain de lavage, cette solution consistant à introduire dans la machine à laver, mélangé avec les articles qui doivent être traités, un article qui présente une affinité particulière pour les colorants. Cependant, il a été constaté qu'un tel procédé ne donnait pas entièrement satisfaction par le fait que suivant la quantité de linge placé dans la machine et la position du matériau destiné à absorber les colorants au milieu de ce linge, il ne pouvait y avoir encore un réapplicage des colorants. Cela peut s'expliquer par le fait que le matériau susceptible d'absorber les colorants n'a pas une position stable et fixe par rapport au linge et que, par exemple, il ne peut se trouver coincé au milieu de celui-ci, ce qui limite sa possibilité de faire office « de pompe à à colorant.

Parmi les autres solutions proposées pour résoudre le problème de la redéposition des colorants, il a été envisagé, ainsi que cela est décrit dans l'US-A-3 694 364, d'incorporer à la lessive des additifs permettant d'empêcher ladite redéposition. Une telle solution augmente notablement le coût des lessives et, par ailleurs, ne permet pas d'envisager de laver simultanément un mélange d'articles dont certains sont susceptibles de se décolorer et d'autres susceptibles d'absorber les colorants qui diffusent dans le bain.

Or, on a trouvé, et c'est ce qui fait l'objet de la présente invention, un matériau qui permet, de manière simple, efficace et peu coûteuse, de surmonter les inconvénients des solutions antérieures et de laver simultanément, dans un même bain, deux types d'articles textiles, les articles du premier type étant teints avec des colorants susceptibles de diffuser dans le bain de lavage et de monter sur ceux du deuxième type.

D'une manière générale, le matériau selon l'invention permettant d'obtenir le résultat précité, se caractérise par le fait qu'il se présente sous la forme d'une enveloppe filtrante dans laquelle on enferme un des types d'articles textiles, ladite enveloppe étant à base d'une matière présentant une affinité tinctoriale pour les colorants susceptibles de diffuser dans le bain supérieur à l'affinité tinctoriale du type d'articles sur lesquels le colorant est susceptible de monter, la porosité de ladite enveloppe étant telle que le passage de l'eau de lavage puisse s'effectuer librement tout en assurant un temps de contact suffisant avec la lessive pour permettre d'assurer la montée des colorants sur cette enveloppe et empêchant ainsi la redéposition du colorant.

La matière pour réaliser un matériau en forme d'enveloppe conforme à l'invention sera choisie en fonction des colorants couramment utilisés. De préférence, on utilisera une matière présentant des caractéristiques d'échange d'ions vis-à-vis des colorants à l'état ionique, compte-tenu du fait notamment que les colorants les plus usuels se présentent sous cette forme. De telles propriétés peuvent être obtenues par exemple par un traitement de greffage. Par exemple, on peut réaliser le matériau conforme à l'invention à partir de cellulose greffée à fonctions échangeuses d'ions, obtenus par exemple conformément aux enseignements du brevet français n° 1 586 665.

Par ailleurs, le matériau en forme d'enveloppe conforme à l'invention peut être constitué par un tissu, un tricot, ou tout autre structure textile similaire (non tissé par exemple). Ce matériau sera réalisé de telle sorte qu'il permette, non seulement d'assurer une libre circulation du bain de lavage mais que, par ailleurs, il autorise un temps de contact suffisant permettant à ladite enveloppe de retenir les colorants contenus dans le bain de lavage.

Il a été constaté que ces caractéristiques pouvaient être obtenues en réalisant une enveloppe qui présente une grande surface spécifique sur au moins l'une de ses faces, par exemple en formant cette enveloppe à partir d'un tricot de type « bouclette réalisé de manière conventionnelle, lesdites bouclettes étant disposées soit à l'intérieur de l'enveloppe soit à l'extérieur.

Bien entendu, d'autres types de structures textiles présentant une grande affinité tinctoriale et une porosité appropriée pourraient être utilisés sans sortir du cadre de l'invention.

De bons résultats ont été obtenus en réalisant l'enveloppe à partir d'un tissu à structure « nid d'abeilles du type de ceux utilisés couramment pour réaliser des serpillères.

L'enveloppe selon l'invention comporte des moyens de fermeture temporaire permettant d'y introduire une des catégories du linge à laver, ce moyen de fermeture pouvant être constitué par des bandes de fermeture du type commercialisé sous la marque « VELCRO », par un système à laçage, voire même en utilisant une structure similaire à une taie d'oreiller, c'est-à-dire dans laquelle deux rabats définissant une ouverture sont superposés et permettent une introduction aisée de la matière tout en assurant son maintien de manière efficace.

L'invention et les avantages qu'elle apporte seront cependant mieux compris grâce aux exemples de mise en oeuvre donnés ci-après à titre indicatif mais non limitatif et qui sont illustrés par la figure unique annexée qui illustre schématiquement la manière dont elle est mise en oeuvre.

### Exemple 1

Conformément à l'invention, on réalise un matériau en forme d'enveloppe se présentant sous la forme d'un sac (1) comportant des moyens de fermeture (2) constitués par exemple par des bandes du type commercialisé sous la marque « VELCRO et qui permettent d'assurer la fermeture du sac après qu'il ait été rempli.

Dans le cas présent, cette enveloppe (1) est à base d'un tissu éponge conventionnel pesant 230 g/m² et dont les bouclettes (3) donnent au matériau une grande surface spécifique et sont disposées à l'intérieur de l'enveloppe.

Ce tissu est réalisé sur un métier conventionnel et comporte 27 fils/cm en chaîne et 15 fils/cm en trame. Il présente une épaisseur moyenne de 5 mm.

Comme matériau permettant de réaliser ce tissu éponge, on utilise des fils de coton préalablement greffés selon les indications du brevet français 1 585 665. Il possède par suite des groupements ammonium quaternaire jusqu'à atteindre un taux d'azote de 0,5 %, ce qui correspond à un taux de greffage de l'ordre de 5 %.

Un tel coton ainsi greffé présente, grâce à ses caractéristiques d'échange d'ions, une très grande affinité vis-à-vis des colorants de type acide, couramment employé pour la teinture de la laine ou des polyamides ou des colorants directs pour coton. De tels colorants n'étant pas très solides au lavage, ont tendance à dégorger dans la machine à laver.

A partir de ce tissu bouclette, on réalise un sac (1) pesant 400 grammes. La capacité d'échange du tissu greffé, c'est-à-dire le nombre d'ions susceptibles d'être fixés par l'unité de volume est de 0,3 milli équivalent par gramme (0,3 méq/g), le sac ainsi confectionné ayant une capacité globale de 120 méq.

A l'intérieur du sac (1) ainsi réalisé et qui est fermé hermétiquement, on dispose 400 g d'un article de coton blanc (4). Le sac ainsi rempli est introduit à l'intérieur d'une machine à laver (5) en même temps que des articles en coton teint (6). Dans cet exemple, on dispose 400 g de coton teint (6), la teinture étant effectuée à hauteur de 2 % avec un colorant direct, de dénomination CI Direct Bleu 1, qui est un Bleu pur diazol GB de poids moléculaire 990, et possédant quatre fonctions sulfonates.

Cela étant fait, on effectue un cycle de lavage conventionnel pour de tels articles. Au cours de ce cycle, le dégorgement du tissu teint (6) peut atteindre jusqu'à 20 % de la quantité de colorants initialement fixés sur ledit tissu. Pour un tel article de tissu teint de 400 grammes, ce sont donc 8 grammes de colorant qui étaient initialement fixés, et 1,6 gramme qui, en cours de lavage, peuvent diffuser dans le bain.

Or on a constaté, qu'après lavage, il n'y avait pas redéposition du colorant sur l'article blanc (4) contenu à l'intérieur de l'enveloppe (1) et que ledit article (4) était parfaitement lavé et n'avait subi aucune pollution. En revanche, le tissu éponge constituant l'enveloppe (1) présente une surface extérieure, à la fin du cycle de lavage, d'un bleu très soutenu, alors que sa surface intérieure est d'un bleu pâle.

Outre sa très grande efficacité, un tel sac peut être utilisé plusieurs fois, plus de quinze lavages consécutifs pouvant être réalisés avant qu'il ne devienne inefficace.

### Exemple 2

A titre comparatif, on réalise un deuxième sac, similaire au précédent, ce sac étant cependant à base de coton non greffé, c'est-à-dire que, contrairement à l'invention, il ne présente pas une affinité tinctoriale pour les colorants susceptibles de diffuser dans le bain supérieure à l'affinité tinctoriale des articles qui doivent être lavés. De la même manière que précédemment, on dispose à l'intérieur du sac un article de coton blanc et à l'extérieur, un article de coton teint. Après lavage, le sac en tissu éponge non greffé sort de la machine d'un bleu ciel uni, la toile coton qu'il contient ayant exactement la même couleur que ledit sac. Par suite, le colorant qui diffuse à l'intérieur du bain de traitement s'est rappliqué de manière uniforme à la fois sur l'enveloppe et sur l'article à laver.

### Exemple 3

On répète l'exemple 1 à la seule différence que le sac (1) est réalisé non pas dans un tricot bouclette mais dans une matière non tissée, pesant 60 g/m², et contenant environ 75 à 80 % de viscose.

Cette matière est également greffée de la même manière qu'à l'exemple 1 et présente des pores ayant un diamètre d'environ 0,07 mm.

Si on réalise un sac ne comportant qu'une seule couche d'une telle matière et que l'on effectue un lavage d'articles dans les mêmes conditions qu'à l'exemple 1, on constate qu'il y a bien une bonne circulation du liquide lessiviel mais, en revanche, qu'une certaine quantité du colorant qui diffuse dans le bain monte sur les échantillons de coton blanc.

En revanche, si on réalise un sac constitué de deux couches superposées d'un tel matériau non tissé, les échantillons ressortent parfaitement lavés, les échantillons blancs n'étant pas teintés et le colorant qui diffuse dans le bain étant absorbé par l'enveloppe filtrante.

Cet exemple montre bien que l'enveloppe permettant une bonne mise en oeuvre de l'invention doit, non seulement, présenter de bonnes caractéristiques d'affinité tinctoriale et une bonne porosité mais, également, permettre d'assurer un temps de contact suffisant avec le liquide lessiviel dans lequel peuvent diffuser les colorants, de telle sorte que lesdits colorants puissent monter sur ladite enveloppe.

### Exemple 4

On répète l'exemple 1 en réalisant un sac (1) à partir d'un tissu en « nid d'abeilles pesant 600 gtm², tissu couramment utilisé pour la fabrication de serpillères et contenant environ 75 % de fibres cellulosiques.

Ce tissu est également greffé de la même manière qu'à l'exemple 1.

Il présente une épaisseur variable compte-tenu de sa structure, cette épaisseur étant d'environ de 6 mm. De plus, il comporte des pores ayant sensiblement la forme d'un rectangle dont les dimensions sont environ de 0,2 mm de large et 10 mm de longueur.

Comme dans l'exemple 1, on obtient un lavage particulièrement efficace, les échantillons blancs n'étant pas contaminés par les colorants qui diffusent dans le bain, lesdits colorants étant en totalité absorbés par l'enveloppe filtrante.

Les exemples qui précèdent montrent bien les avantages apportés par l'invention, notamment le fait qu'il est possible, de manière simple et économique, de laver simultanément dans un même bain un mélange d'articles dont certains sont susceptibles de se décolorer lors du cycle de traitement.

Bien entendu, l'invention n'est pas limitée aux exemples de réalisation décrits précédemment mais elle en couvre toutes les variantes réalisées dans le même esprit.

Ainsi, il pourrait être envisagé d'utiliser d'autres matières que du coton greffé pour réaliser l'enveloppe protectrice. De même, les articles colorés peuvent être disposés soit à l'intérieur de l'enveloppe, soit à l'extérieur. Comme dit précédemment, l'enveloppe sera de préférence réalisée de manière à avoir une surface spécifique très importante permettant d'assurer un temps de contact suffisant du liquide lessiviel tout en permettant une bonne circulation dudit liquide.

## Revendications

1. Matériau (1) permettant de laver simultanément dans un même bain deux types d'articles textiles (4), les articles du premier type (6) étant teints avec des colorants susceptibles de diffuser dans le bain de lavage et de monter sur ceux du deuxième type (4), caractérisé par le fait qu'il se présente sous la forme d'une enveloppe filtrante (1) dans laquelle on enferme un des types d'articles textiles, ladite enveloppe (1) étant à base d'une matière présentant une affinité tinctoriale pour les colorants susceptibles de diffuser dans le bain supérieure à l'affinité tinctoriale du type d'articles sur lesquels le colorant est susceptible de monter.

2. Matériau selon la revendication 1, caractérisé par le fait qu'il présente des moyens de fermeture (2) permettant l'introduction et le maintien des articles (4) à l'intérieur dudit matériau.

3. Matériau selon la revendication 2, caractérisé par le fait que les moyens de fermeture (2) sont constitués par des bandes du type de celles commercialisées sous la marque « VELCRO ».

4. Matériau selon la revendication 2, caractérisé par le fait que les moyens de fermeture sont constitués par deux rabats superposés.

5. Matériau selon l'une des revendications 1 à 4, caractérisé par le fait qu'il est à base d'une matière présentant des caractéristiques d'échange d'ions vis-à-vis des colorants à l'état ionique.

6. Matériau selon la revendication 5, caractérisé par le fait que les propriétés d'échange d'ions sont obtenues par traitement de greffage.

7. Matériau selon l'une des revendications 1 à 6, caractérisé par le fait qu'il est constitué d'un tissu bouclette, lesdites bouclettes (3) étant disposées soit à l'intérieur de l'enveloppe (1) soit à l'extérieur.

8. Procédé permettant de laver simultanément dans un même bain de lavage un mélange d'articles textiles (4-6) dont certains sont susceptibles de se décolorer lors du cycle de traitement, caractérisé par le fait que l'on isole le ou les articles dont la teinture est susceptible de diffuser dans le bain du ou des autres articles susceptibles d'être contaminés par ladite teinture, la séparation des deux types d'articles étant réalisée au moyen d'un matériau filtrant, en forme d'enveloppe fermée, réalisé conformément aux revendications 1 à 7, ladite enveloppe contenant l'un des types d'articles et ceux de l'autre type étant disposés à l'extérieur.

## Claims

1. Material (1) permitting to simultaneously wash in the same bath two types of textile articles (4), the articles (6) of the first type being dyed with dyes which are liable to run in the bath and to settle on the articles of the second type (4), characterized by the fact that the said element is in the form of a filtering envelope (1) in which one of the two types of textile articles are enclosed, said envelope (1) being made from a material which has a tinctorial affinity for the dyes liable to run in the washing bath, greater than the tinctorial affinity of the type of articles on which the running dye is liable to settle.

2. Material according to the claim 1,-characterized by the fact it comprises closure means (1) permitting to introduce the articles (4) and keep them inside the said element.

3. Material according to the claim 2, characterized by the fact that the closure means (3) are constituted by strips such as those commercialized under the mark « VELCRO •.

4. Material as in claim 2, characterized by the fact that the closure means are constituted by two superimposed flaps.

5. Material as claimed in claim 1, characterized by the fact that said element is made in a material presenting ion-exchanging properties towards dyes in the ionic state.

6. Material as claimed in claim 5, characterized by the fact that the ion-exchanging properties are obtained by grafting treatment.

7. Material as claimed in claim 1-6, characterized by the fact that said element is made in a loop material, the loops (3) being either on the inside or on the outside of the envelope (1).

8. Method permitting to simultaneously wash in the same bath a mixture of textile articles (4-6) some of which are liable to lose their color during the washing cycle, characterized by the fact that one of the types articles, of which the dye is liable to run in the washing bath is isolated from the other type of articles liable to be contaminated by said dye, the separation of the two types of articles being made by way of a filtering material, in the form of a closed envelope, realized according to the claims 1 to 7, said envelope containing one of the types of articles and those of the other type being disposed at the outside.

## Patentansprüche

1. Material (1), das gleichzeitiges Waschen von zwei Arten von Textilartikeln (4) in demselben Bad ermöglicht, von denen die Artikel der ersten Art (6) mit Farbstoffen gefärbt sind, die in die Waschflotte auslaufen und sich auf den Artikeln der zweiten Art (4) festsetzen können, dadurch gekennzeichnet, daß es aus einer filtrierenden Umhüllung (1) besteht, in welche die Textilartikel der einen Art eingeschlossen werden, die aus einem Werkstoff hergestellt ist, dessen Farbstoffaufnahmefähigkeit für die in das Bad auslaufenden Farbstoffe größer ist als die Farbstoffaufnahmefähigkeit der Art von Textilartikeln, auf denen sich der auslaufende Farbstoff festsetzen kann.

2. Material nach Anspruch 1, dadurch gekennzeichnet, daß es Verschlußmittel (2) aufweist, die das Einführen und Festhalten der Artikal (4) im Inneren des Materials ermöglichen.

3. Material nach Anspruch 2, dadurch gekennzeichnet, daß die Verschlußmittel (2) aus Bändern gebildet sind, wie sie unter der Marke « VELCRO » im Handel sind.

4. Material nach Anspruch 2, dadurch gekennzeichnet, daß die Verschlußmittel durch zwei übereinandergelegte Klappen gebildet sind.

5. Material nach einem der Ansprüche 1 bis 4, dadurch gekennzeichnet, daß es aus einem Grundwerkstoff besteht, der lonenaustauscheigenschaften gegenüber den Farbstoffen in ionalem Zustand aufweist.

6. Material nach Anspruch 5, dadurch gekennzeichnet, daß die lonenaustauscheigenschaften durch Pfropfbehandlung erreicht werden.

7. Material nach einem der Ansprüche 1 bis 6, dadurch gekennzeichnet, daß es aus einem Schlingenstoff besteht, bei dem die Schlingen entweder auf der Innenseite oder auf der Außenseite der Umhüllung (1) angeordnet sind.

8. Verfahren zum gleichzeitigen Waschen einer Mischung von Textilartikeln (4-6) in derselben Waschflotte, von denen sich bestimmte während des Behandlungszyklus entfärben können, dadurch gekennzeichnet, daß der oder die Artikel, deren Farbe in das Bad auslaufen kann, von dem oder den anderen Artikeln, die durch diese Farbe verunreinigt werden können, isoliert werden, wobei die Trennung der beiden Arten von Artikeln mittels eines filtrierenden Materials in Form einer geschlosenen Umhüllung erreicht wird, die gemäß den Ansprüchen 1 bis 7 ausgebildet ist, wobei die Umhüllung die eine Art von Artikeln enthält und die Artikel der anderen Art sich außerhalb befinden.
